# EUROPÄISCHE PATENTSCHRIFT

(11) **EP 3 049 242 B1**
(45) Veröffentlichungstag und Bekanntmachung des Hinweises auf die Patenterteilung: **08.07.2020**
(21) Anmeldenummer: 14772286.2
(22) Anmeldetag: 18.09.2014
(51) Int. Cl.: B31D 5/00, B26F 1/20, B26D 1/62, B26D 7/18

(54) **PERFORATIONSWERKZEUG FÜR EINE VORRICHTUNG ZUM MASCHINELLEN FERTIGEN EINES FÜLLMATERIALERZEUGNISSES UND VORRICHTUNG ZUM MASCHINELLEN FERTIGEN EINES FÜLLMATERIALERZEUGNISSES**
PERFORATION TOOL FOR A DEVICE FOR MACHINE-PRODUCING A FILLER MATERIAL PRODUCT AND DEVICE FOR MACHINE-PRODUCING A FILLER MATERIAL PRODUCT
OUTIL DE PERFORATION POUR DISPOSITIF PERMETTANT LA PRODUCTION MÉCANISÉE D'UN PRODUIT EN MATÉRIAU DE REMPLISSAGE ET DISPOSITIF PERMETTANT LA PRODUCTION MÉCANISÉE D'UN PRODUIT EN MATÉRIAU DE REMPLISSAGE

(30) Priorität: 23.09.2013 DE 102013015875
(43) Veröffentlichungstag der Anmeldung: 03.08.2016
(62) Teilanmeldung aus: 20174264.0
(73) Patentinhaber: Sprick GmbH Bielefelder Papier- und Wellpappenwerke & Co., 33607 Bielefeld (DE)
(72) Erfinder: SCHALK, Bastian, 32791 Lage (DE); ENGEMANN, Christoph, 34414 Warburg (DE)
(74) Vertreter: Schmid, Nils T.F.
(86) Internationale Anmeldenummer: PCT/EP2014/002535
(87) Internationale Veröffentlichungsnummer: WO 2015/039756

(56) Entgegenhaltungen:
- WO-A1-2012/170474
- DE-U1-202004 016 106
- US-A- 3 277 756
- US-A- 3 552 244
- US-A- 4 862 778

## Beschreibung

Die Erfindung betrifft ein Perforationswerkzeug für eine Vorrichtung zum maschinellen Fertigen eines Füllmaterialerzeugnisses, wie eine Verpackungsmaterialfertigungsmaschine. Die mobile Fertigungsmaschine dient dazu, je nach Bedarf am Standort des zu verpackenden Gegenstands aufgestellt zu werden, um ein vorkonfektioniertes Füllmaterialerzeugnis zur Verwendung als Verpackungs- oder Einpackmaterial ausgehend von einer Papierbahnrolle herzustellen. Das zu erstellende Füllmaterialerzeugnis ist dreidimensional und hat die Eigenschaft eines Dämpfungskissens oder Polsters.

Als Basismaterial zur Erstellung des Füllmaterialerzeugnisses dient eine ein- oder mehrlagige Papierbahn, die in einer Vorformstation der Fertigungsmaschine in ein dreidimensionales Füllmaterialerzeugnis umgeformt wird. Die vorbestimmte Vorform des Füllmaterialerzeugnisses umfasst wenigstens einen sich in Längsrichtung erstreckenden Polsterhohlraum.

Ein Beispiel für ein derartiges Füllmaterialerzeugnis ist aus DE 10 2005 053 319 A1 bekannt, bei dem von einer trichterförmigen Aufnahme eine Papierbahnrolle von deren Innenseite abgezogen wird, wodurch sich eine spiralförmige Röhre bildet. Um unter anderem zwei sich in Längsrichtung (Abziehrichtung von der Papierbahnrolle) erstreckende Hohlräume zu schaffen, ist im Anschluss an die Trichteraufnahme eine Umformeinrichtung vorgesehen, welche durch ein Paar gegenüberliegende Prägeräder gebildet ist. Die Prägezähne der Prägeräder arbeiten im Wesentlichen auf einem Mittelbereich der spiralförmigen Röhre und prägen eine Folge von Prägetälern und -bergen ein, welche Berg-Tal-Anordnung zwei getrennte Hohlräume entstehen lässt. Zum Ablängen des derart vorgeformten Füllmaterialerzeugnisses auf eine gewünschte Länge ist ein ortsfestes Messer vorgesehen.

Eine ähnliche Verpackungsmaterialfertigungsmaschine ist aus EP 0 414 849 B1 bekannt, die in einem ersten Umformschritt den Längsrand der Papierbahn einwärts rollt. In einem zentralen Mittelbereich der Papierbahn, der die beiden eingerollten Längsränder verbindet, ist zum Versteifen des Verpackungsmaterialerzeugnisses in Förderrichtung eine Prägung eingebracht, die durch eine Folge von Tal- und Erhebungsabschnitten gebildet ist. In dieser geprägten Deformationsmittelzone sind zusätzliche Perforationen eingebracht, die sich durch alle Lagen der mehrlagigen Papierbahn erstrecken sollen, um die Polsterform des Füllmaterialerzeugnisses aufrecht zu erhalten. Es zeigte sich bei der bekannten Verpackungsmaterialerzeugnismaschine gemäß EP 0 414 849 B1, dass sich im Bereich der Vorformstation, nämlich der Prägeräder, häufig insbesondere bei höheren Fördergeschwindigkeiten ein Papierstau einstellt, der eine Unterbrechung des Fertigungsflusses nach sich ziehen muss.

US 3,277,756 betrifft eine Anordnung einer Rotationsschneide und eines Abstreifers. US 4,862,778 betrifft eine Wangenabstreifvorrichtung zur Verwendung mit Schneidzylindermessern. Aus D3 ist eine Maschine zum Herstellen von Polsterabschnitten aus bahnförmigem Material bekannt. US 3,552,244 offenbart Rotationsmatrizen mit Abstreifern. WO 03/066291 betrifft eine Stanzform und ein entsprechendes Stanzverfahren. WO 2012/170474 offenbart ein Polsterumwandlungssystem und ein entsprechendes Verfahren mit reduziertem Platzbedarf.

Es ist Aufgabe der Erfindung, die Nachteile des Stands der Technik zu überwinden, insbesondere eine Verpackungsmaterialerzeugnismaschine bereitzustellen, die ein formstabiles Füllmaterialerzeugnis ausgibt, wobei die Gefahr einer Papierstaubildung im Bereich der Vorformstation reduziert ist.

Diese Aufgabe wird durch die Merkmale von Anspruch 1 gelöst. Danach ist ein Perforationswerkzeug für eine Vorrichtung zum maschinellen Fertigen eines Füllmaterialerzeugnisses vorzusehen, das aus einer ein- oder mehrlagigen Papierbahn zu formen ist. Das erfindungsgemäße Perforationswerkzeug dient dazu, eine oder mehrere Perforationen, insbesondere Stanzungen, in das Füllmaterialerzeugnis einzubringen, um die Polster-Formstabilität des geformten, dreidimensionalen Füllmaterialerzeugnisses zu erhöhen. Die Perforationen fungieren wie Papierheftungen und bilden Schnittränder in dem Füllmaterialerzeugnis, welche sich mit benachbarten Schnitträndern anderer Lagen verhaken, welche Verhakung gegen Rückstellkräfte des umgeformten Papierbahnmaterials wirkt. Das erfindungsgemäße Perforationswerkzeug hat wenigstens eine Perforationsnase und wenigstens eine Perforationsaufnahme, wobei die wenigstens eine Perforationsnase die wenigstens eine Perforationsaufnahme derart kinematisch, insbesondere drehbeweglich, einander zugeordnet sind, dass zum Perforieren gemäß einer definierten Relativbewegung wenigstens eine Perforationsnase bezüglich der wenigstens einen Perforationsaufnahme ein- und ausfahren kann. Hierzu können die wenigstens eine Perforationsnase und die wenigstens eine Perforationsaufnahme beweglich, insbesondere drehbeweglich, zueinander ortsfest an der Fertigungsvorrichtung gelagert sein. Beim Ein- und Ausfahren liegt zwischen den Perforationsteilen die umgeformte Papierbahn, welche durch eine entsprechende Stanz- oder Schneidkante der Perforationsnase und/oder Perforationsaufnahme perforiert ist. Die Perforationsaufnahme, insbesondere deren Begrenzungswände mit Stanzkanten, dient als Gegenlager für die umgeformte Papierbahn, an der beim Perforieren die Papierbahn gehalten wird, um den Perforationsschnitt auszuführen. Erfindungsgemäß hat das Perforationswerkzeug zusätzlich einen Abstreifer, der zumindest beim Ausfahren der wenigstens einen Perforationsnase das perforierte Füllmaterialerzeugnis von der wenigstens einen Perforationsnase befreit. Der Abstreifer ist ein von einer das Füllmaterialerzeugnis ablängenden Abtrenneinrichtung, wie einem Abschneider, strukturell getrenntes Bauelement der Fertigungsvorrichtung, das dazu eine Relativbewegung ausführen kann und mit der Perforationsnase und/oder -aufnhame und/oder insbesondere der Abtrennvorrichtung zusammenwirken kann, um jeweils davon Papierbahnmaterial abzustreifen. Der Abstreifer kann derart auf die Bewegung der Perforationsnase und/oder der Perforationsaufnahme synchronisiert sein, dass in dem Augenblick, wenn die Perforationsnase aus der Perforationsaufnahme ausfährt (oder umgekehrt) synchron der Abstreifer aktiviert wird, um unter Umständen an der Perforationsnase und/oder an der Perforationsaufnahme hängengebliebenes Papierbahnmaterial abzustreifen.

Die Erfinder dieses Erfindungsgegenstands haben erkannt, dass die Gefahr eines Papierstaus innerhalb der Fertigungsvorrichtung insbesondere dann deutlich gesenkt werden kann, wenn ein Haftenbleiben des perforierten Füllmaterialerzeugnisses an der Perforationsnase vermieden wird. Auch wenn das perforierte Papierbahnmaterial nur kurzzeitig an der Perforationsnase/Perforationsaufnahme hängenbleibt, wird das Papierbahnmaterial aus dem definierten Förderweg abgelenkt, wodurch die Gefahr eines Papierstaus deutlich erhöht wird. Ob das Papierbahnmaterial an der Perforationsnase und/oder der Perforationsaufnahme hängenbleibt, hängt auch von der Beschaffenheit des Papiers ab, das die Papierbahn bildet. Der Abstreifer, der beweglich zu der wenigstens einen Perforationsnase angeordnet sein kann, unterstützt aktiv dabei, dass das Füllmaterialerzeugnis, welches beispielsweise aufgrund der Konformität des Verpackungserzeugnisses an der wenigstens einen Perforationsnase hängen bleibt, abgeschoben wird.

Der Abstreifer kann als separates Bauteil, zusätzlich zur Perforationsaufnahme und/oder zur Perforationsnase, die unter Umständen eine eigene Abstreiferfunktion bieten können, durch eine eigenständige Feder-Schieber-Konstruktion gebildet sein, welche beim Einfahren der Perforationsnase in die Perforationsaufnahme vorgespannt wird, und beim Ausfahren schiebt der federvorgespannte Schieber das unter Umständen angehaftete Füllmaterialerzeugnis von der Perforationsnase und/oder von der Perforationsaufnahme ab. Das Vorspannen der Feder-Schieber-Konstruktion bewirkt die Perforationsnase und/oder die Begrenzungswände der Perforationsaufnahme durch direkten Eingriff auf den Schieber, der dadurch vorgespannt wird. Beim Ausfahren entfernen sich die Perforationsaufnahme und die Perforationsnase, wodurch unmittelbar der Schieber durch Freigabe der Vorspannkräfte verlagert wird, wodurch gleichzeitig die Abstreiferfunktion erfüllt wird.

Bei einer bevorzugten Ausführung der Erfindung ist der Abstreifer durch eine elastische Masse gebildet, die beispielsweise als Elastomerkörper, wie ein PU-Schaum, gebildet sein kann. In der elastischen Masse ist vorzugsweise die wenigstens eine Perforationsnase und/oder die wenigstens eine Perforationsaufnahme zumindest teilweise eingebettet. Unter Einwirkung der Einfahrkräfte, die zwischen der Perforationsnase und der Perforationsaufnahme wirken, wird die Einbettungsmasse elastisch verdrängt, wodurch die Perforationsnase und/oder die Perforationsaufnahme freigelegt werden und eine optimale Perforationswirkung erzielt wird. Die Elastizität der elastischen Einbettungsmasse bewirkt automatisch das Abstreifen und befreit die Perforationsnase und/oder die Perforationsaufnahme von unter Umständen anhaftendem Papierbahnmaterial.

Erfindungsgemäß hat der Abstreifer einen Passivzustand, gemäß dem ein Eingriffsabschnitt, beispielsweise eine Stanzkante oder Schneidkante, der wenigstens einen Perforationsnase und/oder der wenigstens einen Perforationsaufnahme zumindest teilweise von dem Abstreifer, insbesondere von der elastischen Einbettungsmasse, belegt ist. Die Perforationsnase hat vorzugsweise mehrere, insbesondere genau zwei, parallel zueinander sich erstreckende Stanzkanten. Auch die wenigstens eine Perforationsaufnahme kann wenigstens zwei sich parallel diametral gegenüberliegende Stanzkanten aufweisen, welche durch Begrenzungswände der Perforationsaufnahme realisiert sind. Die Einbettung der Perforationsnase und/oder der Perforationsaufnahme in einer elastischen Masse hat den Vorteil, dass die Perforationsnase und/oder die Perforationsaufnahme in dem passiven Zustand, also wenn die Stanzkante zumindest teilweise belegt ist, letztere geschützt sind und ein ungewolltes Mitreißen des Papierbahnmaterials vermieden ist.

Des Weiteren hat der Abstreifer erfindungsgemäß einen Aktivzustand, in den der Abstreifer beim Einfahren der wenigstens einen Perforationsnase in die wenigstens eine Perforationsaufnahme gebracht wird. In dem Aktivzustand wird insbesondere die zumindest teilweise belegte Stanzkante der wenigstens einen Perforationsnase und/oder der wenigstens einen Perforationsaufnahme von der elastischen Masse durch deren elastische Komprimierung freigelegt. Beim Ausfahren der wenigstens einen Perforationsnase aus der wenigstens einen Perforationsaufnahme gelangt der Abstreifer von dessen gespannten Aktivzustand selbsttätig in den Passivzustand, insbesondere aufgrund dessen Elastizität. Beim Übergang vom dem Aktivzustand in den Passivzustand schiebt der Abstreifer das Papierbahnmaterial, das unter Umständen an der Perforationsnase und/oder an der Perforationsaufnahme hängengeblieben ist, von dieser herunter. Zum Beispiel eine komprimierte elastische Masse kann sich entsprechend entspannen, wodurch die Abstreiferfunktion realisiert ist.

Bei einer Weiterbildung der Erfindung sind die wenigstens eine Perforationsnase und die wenigstens eine Perforationsaufnahme jeweils zueinander drehbar, insbesondere mit ortsfester Drehachse gelagert, sodass die wenigstens eine Perforationsnase in die wenigstens eine Perforationsaufnahme vorzugsweise zahnradartig ein- und ausdrehen kann. Hierzu kann die wenigstens eine Perforationsnase und die wenigstens eine Perforationsaufnahme jeweils an einer Welle angeordnet sein, welche an der Fertigungsvorrichtung drehbar gelagert sein kann.

Die Perforationsnasenwelle, oder auch die Perforationsaufnahmewelle, können vorzugsweise einen Abschneider tragen. Die Schneide des Abschneiders ist vorzugsweise im Wesentlichen geradlinig geformt und ist insbesondere quer, vorzugsweise im Wesentlichen senkrecht, zur Papierbahnförderrichtung angeordnet, um die vorgeformte Papierbahn zur Bildung des vorkonfektionierten Füllmaterialerzeugnisses in einem einzigen Schneidhieb im Ganzen in Förderquerrichtung abzutrennen. Die im Wesentlichen zylindrische Umlaufbahn der Schneide des Abschneiders wird von dem durchgeförderten vorgeformten Papierbahnmaterial annähernd tangential gekreuzt, sodass eine kontinuierliche unterbrechungsfreie Förderung und ein Ablängen der umgeformten Papierbahn erreicht werden kann. Die Perforationsnasenwelle und/oder die Perforationsaufnahmewelle ist im Wesentlichen quer, vorzugsweise senkrecht, zur Förderrichtung der Papierbahn gelagert, sodass die Schneide an deren gesamten Länge gemäß einem annähernd tangentialen Kreuzen der Papierbahnförderrichtung die Papierbahn längs der gesamten Breite schneidet. Im Schneideingriff der Schneide mit der umgeformten Papierbahn ist die Umfangsgeschwindigkeit im Wesentlichen gleich der linearen Fördergeschwindigkeit der Papierbahn innerhalb der Fertigungsvorrichtung. Vorzugsweise ist die Umfangsgeschwindigkeit der Schneide geringfügig größer. Gleiches gilt für die dem Abschneider benachbarte Perforationsnase oder Perforationsaufnahme.

Bei einer bevorzugten Ausführung der Erfindung sind in Drehrichtung der Welle vor- und/oder nachlaufend der Schneide wenigstens eine Perforationsnase und/oder wenigstens eine Perforationsaufnahme angeordnet, sodass eine Perforation sowohl in dem Füllmaterialerzeugnis förderrichtungsaufwärts dem Trennschutz als auch förderrichtungsabwärts dem Trennschutz eingebracht ist.

Vorzugsweise ist der Abschneider inklusive dessen Schneide vollständig in der elastischen Masse eingebettet. Zudem kann die Schneide einem an der Perforationsaufnahmewelle angeordneten Stempelkissen zugeordnet sein, sodass beim Abtrennen des Füllmaterialerzeugnisses das Stempelkissen die elastische Masse am Abschneider und/oder an der Perforationsnase bei dessen elastischer Komprimierung verdrängt, um die Schneide und/oder die Perforationsnase freizulegen. Beim Ausfahren der Schneide gibt das Stempelkissen die komprimierte elastische Masse frei, sodass die elastische Masse durch deren elastische Rückformeigenschaft selbsttätig Papierbahnmaterial, das unter Umständen an der Schneide und/oder an der Perforationsnase hängengeblieben ist, herunterschieben kann.

Vorzugsweise ist die elastische Masse weicher als das Stempelkissen, das weicher als die starre Schneide des Abschneiders und/oder als die Perforationsnase und/oder die Perforationsaufnahme ist.

Die Realisierung des Abstreifers mittels einer elastischen Masse, in der die wenigstens eine Perforationsnase und/oder die Perforationsaufnahme und/oder das Messer des Abschneiders eingebettet sind, hat unter anderem auch den Vorteil, dass sowohl das Messer als auch die Perforationsnase als auch die Perforationsaufnahme durch die Einbettung in der elastischen Masse stabilisiert sind. Begrenzungswände der Perforationsaufnahme, das Stempelkissen und auch die Perforationsnase können die elastische Masse benachbart der wenigstens einen Perforationsnase, der Schneide und der Perforationsaufnahme zurückdrängen, um die Schneidkanten freizulegen. Aufgrund des zahnradartigen Ineinanderfahrens wird das elastische Zurückdrängen der elastischen Masse nur im Schnittfall realisiert. Ansonsten ist die Schneide/die Schneidkante von der elastischen Masse zunächst teilweise belegt.

Bei einer Weiterbildung der Erfindung hat der Abschneider zwei an der Perforationsnasenwelle befestigte Klemmplatten zum Begrenzen eines Aufnahmespalts. Der Aufnahmespalt kann derart ausgerichtet sein, dass in der Spaltebene die Rotationsachse der Perforationsnasenwelle liegt. Die Klemmplatten können an der Perforationswelle axial aufgeschoben sein, und sind vorzugsweise demontierbar, um ein Austauschen des Perforationsnasenteils des Werkzeugs von der Perforationsnasenwelle sicherzustellen.

In dem Spalt ist ein Trennmesser vorzugsweise lösbar befestigt. Das Trennmesser kann im Verschleißfall ausgetauscht werden, indem die lösbaren Befestigungsmittel, wie Schrauben, entfernt werden. Das Trennmesser ist derart in dem Aufnahmespalt untergebracht, dass dessen Schneide deutlich radial über die Klemmplatten vorsteht. Vorzugsweise steht mehr als ein Viertel der radialen Höhe des Trennmessers von den Klemmplatten vor. An einem sich axial erstreckenden Endrand der Klemmplatten, der hinterschnittbildend verstärkt ist, sind jeweils auf einer Seite eine Reihe von Perforationsnasen angeordnet, die sich im Wesentlichen auf die gleiche radiale Höhe der Schneide erstrecken. Vorzugsweise ist die radiale Höhe der Perforationsnasen geringer als die des Schneidmessers. Um eine geräumige Aufnahme für den Abstreifer, insbesondere die elastische Masse, bereitzustellen, sind zwei seitliche Greifbacken an den Klemmplatten befestigt, wobei die zwei seitlichen Greifbacken zwei sich radial erstreckende Grenzarme aufweisen, die den Aufnahmeraum für den Abstreifer begrenzen. In dem Aufnahmeraum ist der Abstreifer fest aber zur Durchführung der Abstreiffunktion beweglich aufgenommen. Um ein Zurückdrängen des Abstreifers und damit eine elastische Vorspannung dem Abstreifer zuzuführen, ist der Aufnahmeraum in Radialrichtung offen, um einen Zugriff, insbesondere einen Deformationszugriff, der wenigstens einen Perforationsaufnahme auf den Abstreifer zuzulassen. Es sei klar, dass im Hinblick auf das Trennmesser ein Zugriff des Stempelkissens relevant ist. Die sich radial erstreckenden Begrenzungsarme der Greifbacken verhindern insbesondere bei einer elastischen Deformation des Abstreifers ein Ausweichen insbesondere der elastischen Masse in Umfangsrichtung.

Um eine kraftschlüssige Anordnung der Perforationsnasen zu gewährleisten, ist die wenigstens eine Perforationsnase mittels hakenförmigen Eingriffs sowohl mit der Klemmplatte als auch mit der Klemmbacke kontaktgekoppelt.

Bei einer Weiterbildung der Erfindung ist an der Perforationsaufnahmewelle ein Träger für das Stempelkissen angeordnet. Der Träger hat wenigstens zwei sich radial von der Perforationsaufnahmewelle weg erstreckende Halteplatten, die im Gegensatz zu den Klemmplatten für das Trennmesser in einem größeren Abstand voneinander angeordnet sind. Die sich parallel erstreckenden Halteplatten begrenzen einen Sitz für das Stempelkissen und für einen elastischen Abstreifer, der der wenigstens einen Perforationsaufnahme zugeordnet ist. Die Halteplatten haben jeweils eine sich axial erstreckende Endkante, die sich vorzugsweise verjüngen kann. An der Endkante kann zur Bildung der jeweiligen Perforationsaufnahme eine Aussparung ausgebildet sein, welche für einen Stanzeingriff mit der Perforationsnase formangepasst ist.

Zur Realisierung des der wenigstens einen Perforationsaufnahme zugeordneten Abstreifers, ist benachbart dem Schnittkissen jeweils benachbart den Endkantenabschnitten der Halteplatten eine Vertiefung in das Stempelkissen eingebracht, in der ein elastischer Balken eingesetzt ist. Der elastische Balken ist derart dimensioniert, dass die wenigstens eine Perforationsnase beim Einfahren eingreifen kann und elastisch zurückgedrängt wird. Beim Verlassen der Perforationsnase entspannt sich der elastische Balken, wodurch die Abstreiferfunktion realisiert ist.

Beim Einsatz einer elastischen Masse für den Abstreifer an der Perforationsnase sind es die Begrenzungswände der Aussparung der Perforationsaufnahme, welche die der Perforationsnase benachbarte elastische Masse in Radialrichtung zurückdrängt, um die Perforationsnase für den Stanzvorgang freizulegen.

Des Weiteren betrifft die Erfindung eine Vorrichtung gemäß Anspruch 10 zum maschinellen Fertigen eines dreidimensionalen Füllmaterialerzeugnisses, das aus einer ein- oder mehrlagigen Papierbahn zu formen ist. Diese Fertigungsvorrichtung umfasst eine Vorformstation, welche die Papierbahn zu einem dreidimensionalen Füllerzeugnis mit wenigstens einem sich in Bahnrichtung erstreckenden Knautschhohlraum umformt. Vorzugsweise hat das Füllmaterialerzeugnis zwei polsterartige sich in Bahnrichtung erstreckende Knautschhohlräume, welche über einen geprägten Mittelbereich verbunden sind. Die mittige Prägung verhindert, das Auffalten der zu einem Knautschhohlraum verformten Papierbahn. Des Weiteren hat die Fertigungsvorrichtung einen an die Vorformstation in Förderrichtung der Papierbahn anschließenden Abschneider, der einen Papierbahnabschnitt auf die gewünschte Länge des Füllmaterialerzeugnisses von der vorgeformten Papierbahn abtrennt. Erfindungsgemäß hat die Fertigungsvorrichtung auch das erfindungsgemäße Perforationswerkzeug.

Das Perforationswerkzeug kann als Bauteilunion mit dem Abschneider realisiert sein oder als getrenntes Bauteil.

Die Fertigungsvorrichtung ist eine mobile Maschine, die ausgehend von einer Rolle Papier konfektioniertes Füllmaterialerzeugnis dort bereitstellt, wo es als Verpackungsmaterial eingesetzt werden soll. Die Mobilität der Fertigungsvorrichtung hat den Vorteil, dass das Lagervolumen für die Papierbahnrolle deutlich geringer ist als ein vorgefertigtes Füllmaterialerzeugnis zuerst herzustellen und anschließend zu dem Verpackungsort zu transportieren.

Es zeigte sich, dass mit dem erfindungsgemäßen Perforationswerkzeug und der erfindungsgemäßen Fertigungsvorrichtung ein störungsfreier Fertigungsbetrieb am Verpackungsort selbst realisiert werden kann.

Weitere Eigenschaften und Vorteile der Erfindung werden durch die folgende Beschreibung einer bevorzugten Ausführung der Erfindung anhand der beiliegenden Zeichnungen deutlich, in denen zeigen:
- Figur 1: eine perspektivische Ansicht eines Teils der erfindungsgemäßen Fertigungsvorrichtung;
- Figur 2: eine perspektivische Ansicht eines der beiden Hauptbestandteile eines erfindungsgemäßen Perforationswerkzeugs, nämlich des Nasenwerkzeugteils der Fertigungsvorrichtung;
- Figur 3: eine perspektivische Ansicht eines Grundgerüsts des Nasenwerkzeugteils gemäß Figur 2;
- Figur 4a: eine perspektivische Ansicht einer ersten Ausführung des anderen Teils des erfindungsgemäßen Perforationswerkzeugs, nämlich des Aufnahmewerkzeugteils;
- Figur 4b: eine perspektivische Ansicht einer zweiten Ausführung des anderen Teils des erfindungsgemäßen Perforationswerkzeugs, nämlich des Aufnahmewerkzeugteils;
- Figur 5a: eine perspektivische Ansicht einer ersten Ausführung eines Grundgerüsts des Aufnahmewerkzeugteils gemäß Figur 4a;
- Figur 5b: eine perspektivische Ansicht einer zweiten Ausführung eines Grundgerüsts des Aufnahmewerkzeugteils gemäß Figur 4b;
- Figuren 6a-6c: Querschnittsansichten des erfindungsgemäßen Perforationswerkzeugs mit dem Aufnahmewerkzeugteil gemäß Figur 4a in drei unterschiedlichen Betriebszuständen während und nach dem Perforationsvorgang; und
- Figuren 7a-7c: Querschnittsansichten des erfindungsgemäßen Perforationswerkzeugs mit dem Aufnahmewerkzeugteil gemäß Figur 4b in drei unterschiedlichen Betriebszuständen während und nach dem Perforationsvorgang.

In Figur 1 ist die erfindungsgemäße Fertigungsvorrichtung im Allgemeinen mit der Bezugsziffer 1 versehen, wobei eine Vorformstation der Fertigungsvorrichtung 1 durch ein Prägeradpaar 5 realisiert ist, wobei eine in Förderrichtung F aufwärts liegende Umschlagstation nicht dargestellt ist, an der Längsstreifen der von der Papierbahnrolle abgewickelten Papierbahn (nicht näher dargestellt) über einen sich in Längsrichtung erstreckenden Mittelbereich der Papierbahn umgelegt oder eingerollt werden kann. Auf diese Weise verdoppeln sich die zu fördernden, übereinanderliegenden Papierbahnlagen innerhalb der Fertigungsvorrichtung 1. Vorzugsweise liegen die Längsrandstreifen der Papierbahn frei auf deren Mittelbereich. Die als Prägeradpaar 5 ausgeführte Vorformstation deformiert die Papierbahn in dem Mittelbereich, wo die Längsränder liegen, wodurch diese in dem Mittelbereich der Papierbahn gehalten werden und sich seitlich in Förderrichtung F erstreckende Polsterhohlräume gebildet werden.

Ein Beispiel für eine derartige Vorformstation ist aus der DE 10 2012 018 941 A1 bekannt, deren Inhalt in die Figurenbeschreibung einfließen soll.

In Förderrichtung F an das Prägeradpaar 5 anschließend ist eine zusätzliche Werkzeugstation 7 vorgesehen, an der das erfindungsgemäße Perforationswerkzeug 11 eingebaut ist. Die Papierbahn wird durch ein schachtförmiges Gehäuseteil 13 der Fertigungsvorrichtung 1 hindurch gefördert, welches Aussparungen für Lager aufweist. Das Gehäuseteil 13 definiert eine Zugangs- und eine Abgabeöffnung 15.

Das erfindungsgemäße Perforationswerkzeug 11 besteht aus zwei Hauptbestandteilen, nämlich einem Nasenwerkzeugteil 21 und einem Aufnahmewerkzeugteil 23, welches in Figur 1 durch das Gehäuseteil 13 fast vollständig verdeckt ist. Das Nasenwerkzeugteil 21 und das Aufnahmewerkzeugteil 23 greifen zahnradartig ineinander, um unter anderem die Perforation in das kontinuierlich geförderte Papierbahnmaterial zu realisieren und das gewünschte Füllmaterialerzeugnis zu erstellen.

Das Nasenwerkzeugteil 21 ist im Detail in den Figuren 2 und 3 dargestellt, wobei Figur 3 lediglich dessen starres Grundgerüst 25 zeigt. Das starre Grundgerüst 25 des Nasenwerkzeugteils 21 umfasst eine Nasenwelle 27, an der zwei Klemmplatten 31a, 31b axial aufgeschoben und befestigt sind. Die Klemmplatten 31a, 31b begrenzen zu sich gewandt einen Aufnahmespalt 33 von einem oder wenigen Millimetern, in dem ein Schneidmesser 35 mit einer Schneide 37 fest und passend angeordnet ist. In Figur 2 ist ersichtlich, dass ein wesentlicher Teil des Schneidmessers 35 radial über einen verstärkten sich axial, geradlinig erstreckenden Endrandabschnitt 41 der Klemmplatten 31a, 31b hinaus erstreckt.

Die Klemmplatten 31a, 31b werden unter anderem durch vier Nabenringrahmen 43 gehalten, welche endrandseitig einstückig in ein Paar Perforationsnasen 45a, 45b münden, wobei eine Perforationsnase 45a an der Klemmplatte 31a hakenartig eingreift, während die andere Perforationsnase 35b in die Klemmplatte 31b eingreift.

Wie in Figur 2 und 3 ersichtlich, ist der Endrandbereich 41 der Klemmplatten 31a, 31b verstärkt und bildet jeweils einen Hinterschnitt, wobei der Hakeneingriff der Perforationsnasen 45a, 45b daran angepasst ist. Jede Perforationsnase 45a, 45b hat zwei Stanzränder 47, die an dem radialen Ende der Perforationsnase 45a, 45b teilweise freiliegen.

Zusätzlich hat das Nasenwerkzeugteil 21 zwei Greifbacken 51a, 51b, die jeweils sich radial erstreckende Begrenzungsarme aufweisen, welche einen Hohlraum 55 begrenzen, in den sowohl der Endrandabschnitt 41 der Klemmplatten 31a, 31b, das Schneidmesser 35 als auch die Perforationsnasen 45a, 45b ragen. In den Hohlraum 55 ist ein Abstreifer 57 für die Perforationsnasen 45a, 45b in Form eines zweiteiligen PU-Schaumkörpers 61 formangepasst eingebracht, insbesondere gegossen, wobei der eine Teil des PU-Schaumkörpers von dem anderen Teil durch eine Aufnahmespaltverlängerung getrennt ist, der eine radiale Verlängerung des Aufnahmespalts 33 der Klemmplatten 31a, 31b ist. Der als elastischer PU-Schaumkörper 61, des als elastische Masse ausgebildeten Abstreifers 57, umgibt annähernd vollständig das Schneidmesser 35 (zumindest den Teil, der über die Klemmplatten 31a, 31b radial hinausragt) sowie teilweise die Perforationsnasen 45a, 45b. Die Perforationsnasen 45a, 45b sowie das Schneidmesser 35 sind derart von der elastischen Masse des PU-Schaumkörpers kontaktierend umgeben, dass sie als teilweise eingebettet gelten.

Die Greifbacken 51a, 51b haben zum einen Durchgangslöcher 59, welche eine Verschraubung der Greifbacken 51a, 51b zulässt. Zusätzlich haben die Greifbacken 51a, 51b an der Perforationsnasenwelle 27 zugewandte Durchgangsschlitze, in die die jeweiligen Nabenringrahmen 43, welche die Perforationsnasen 45a, 45b tragen, ragen und sich zu dem axialen Endrandabschnitt 41 der Klemmplatten 31a, 31b erstrecken.

Die Nabenringrahmen 43 und die jeweils zugeordneten Perforationsnasen 45a, 45b sind aus einem Stück gefertigt, wobei die Wellen-Nabenverbindung durch Schrumpfung realisiert sein kann.

Eine örtlich begrenzte Deformation der Bereiche des PU-Schaumkörpers 61 benachbart der jeweiligen Perforationsnase 45a, 45b oder der Schneide 37 veranlasst ein Freilegen der Perforationsnase, insbesondere deren Stanzränder 47 bzw. der Schneide 37, wodurch die Schnittfunktion der Perforationsnase 45a, 45b und die Schnittfunktion der Schneide 37 vollständig aktiviert ist.

Verantwortlich für die lokale elastische Deformation des PU-Schaumkörpers 61 ist das Aufnahmewerkzeugteil 23, das bezüglich eines ersten Ausführungsbeispiels mittels der Figuren 4a und 5a erläutert wird. Wie das Nasenwerkzeugteil 21 umfasst das Aufnahmewerkzeugteil 23 des Perforationswerkzeugs 11 ein Grundgerüst 63, das ebenfalls eine Welle, nämlich die Perforationsaufnahmewelle 65 umfasst. Von der Perforationsaufnahmewelle 65 erstrecken sich zwei Halteplatten 67a, 67b, die sich parallel radial von der Perforationsaufnahmewelle 65 weg erstrecken. Der Abstand der Innenseiten der Halteplatten 67a, 67b entspricht im Wesentlichen dem Durchmesser der Perforationsaufnahmewelle 65, wobei die Halteplatten 67a, 67b sich zugewandt einen Sitz 71 für ein Stempelkissen 73 aufweisen.

Um die Halteplatten 67a, 67b an der Perforationsaufnahmewelle 65 zu befestigen, sind mehrere, insbesondere fünf Nabenringrahmen 74 vorgesehen, die im Wesentlichen den Bauteilen 43 des Nasenwerkzeugteils 21 entsprechen, wobei keine Perforationsnasen vorgesehen sind. Es sei angemerkt, dass sowohl die Perforationsaufnahmewelle 65 die Perforationsnasen 45a, 45b tragen kann, als auch dass die Perforationsnasenwelle 27 die Perforationsaufnahmen bilden kann, welche Ausführung nicht in den Figuren dargestellt ist.

Die Funktion der Aufnahme der Perforationsnasen ist an dem Aufnahmewerkzeugteil 23 an dem axialen Endrandbereich 75 der Halteplatten 67a, 67b realisiert, in dem eine der Anzahl der Perforationsnasen 45a, 45b entsprechende Anzahl Schlitzaussparungen 77a, 77b eingearbeitet sind. Die Schlitzaussparungen 77a, 77b bilden die Perforationsaufnahmen in der figurlich dargestellten Ausführung. Die Schlitzaussparungen 77a, 77b sind derart dimensioniert, dass gemäß einer Spielpassung die Perforationsnasen 45a, 45b in Umfangsdrehrichtung im Wesentlichen kontaktlos ein- und ausfahren können, wenn sich die Werkzeugteile 21, 23 bei einem zahnradgemäßen Ein- und Ausdrehen, was in den Figuren 6a-6c verdeutlicht sein soll, in einen kontaktlosen Perforationseingriff kommen. Im Bereich der Schlitzaussparungen 77a, 77b ist der axiale Endrandbereich 75 lokal verstärkt, sodass am freien Ende des verstärkten Bereichs zwei Paare gekrümmte Stanzränder 79 gebildet sind, die ebenfalls perforierend mit der jeweiligen Stanzkante der Perforationsnase 45a, 45b zusammenwirken.

Das Stempelkissen 73 umfasst ein Schneidkissen 83, das mittig angeordnet ist und von zwei elastischeren Deformationsbalken 83a, 83b seitlich eingerahmt ist. Die elastischen Deformationsbalken 83a, 83b bilden den Abstreifer für die Perforationsaufnahme 77a, 77b. Die Perforationsnasen 45a, 45b deformieren beim Einfahren die elastischen Deformationsbalken und verdrängen diese abschnittsweise (in der Nachbarschaft zu den Schlitzaussparungen) radial einwärts. Beim Ausfahren gelangen die Deformationsbalken 83a, 83b in ihre ursprüngliche unbelastete Form zurück und verdrängen dabei unter Umständen anhaftendes Papierbahnmaterial. Die elastischen Deformationsbalken sind ebenfalls aus dem PU-Schaum gebildet, wie der PU-Schaumkörper 61 des Abstreifers 57 für die Perforationsnasen 45a, 45b.

Die Figuren 4b und 5b zeigen ein Aufnahmewerkzeugteil in einer zweiten Ausführung, bei dem gleiche oder ähnliche Bauteile die identischen Bezugszeichen wie bei der Ausführung der Figuren 4a und 5a tragen, die um 100 erhöht sind.

Das Aufnahmewerkzeugteil 123 unterscheidet sich darin von der Ausführung gemäß den Figuren 4a und 5a, dass keine Deformationsbalken 83a, 83b vorgesehen sind und die radialen Enden der Halteplatten 167a, 167b auf die radiale Stirnseite des Schneidkissen 183 hin zulaufen. Die Halteplatten 167a, 167b, bilden an deren radialen Stempelstirnseite keilförmige Leisten aus, die einen T-förmigen Hinterschnitt im Sitz 171 ausbilden. Diese Variante ist wegen der geringeren Anzahl von Komponenten montagefreundlich und erlaubt das Schneidkissen 183 sicher und fest in dem Aufnahmewerkzeugteil 123 zu verankern. Abgesehen von den vorgenannten Unterschieden funktioniert das Aufnahmewerkzeugteil 123 wie die erste Ausführung gemäß der Figuren 4a und 4b mit dem Unterschied, dass die Perforationsnasen 145a, 145b nicht durch die Schlitzaussparungen hindurch in Deformationsbalken eindringen, sondern in die Schlitzaussparungen 177a, 177b einfahren, die sich bis zum Schneidkissen 183 erstrecken.

In den Figuren 6a bis 6c ist das Perforationswerkzeug 11 in der Fertigungsvorrichtung 1 zum Erzeugen zu vorkonfektionierenden Füllmaterialerzeugnisse eingebaut, wobei die beiden Wellen 27, 65 an dem Gehäuseteil 11 der Fertigungsvorrichtung 1 gelagert sind.

Wie in den Figuren 6a bis 6c ersichtlich, sind die beiden Werkzeugteile 21, 23 derart zueinander angeordnet, dass bei einer Rotationsdurchfahrt ("6-Uhr- bzw. 12-Uhr-Stellung") die sich radial erstreckenden Platten, die Klemmplatten 31a, 31b sowie die Halteplatten 67a, 67b, parallel zueinander stehen. In der gleichen Ausrichtung steht das Schneidmesser 35, in dessen Ebene beide Drehachsen der Wellen 65, 27 liegen.

In den Figuren 6a und 6b, wenn also das Nasenwerkzeugteil 21 und das Aufnahmewerkzeugteil 23 in einem zahnradartigen Durchlaufeingriff stehen, ist angedeutet, wie der PU-Schaumkörper 61 sowie die Deformationsbalken 83a, 83b aufgrund des Eingreifens des verstärkten Endrandbereichs 75 benachbart den Schlitzaussparungen 77a, 77b sowie der Perforationsnasen 45a, 45b radial nach Innen elastisch eingedrückt wird, wodurch die jeweilige Abstreiffunktion des PU-Schaumkörpers 61 sowie der Deformationsbalken 83a, 83b aktiviert wird. Auf diese Weise werden die jeweiligen Perforationsnasen 45a, 45b und die Schneide 37 sowie die Schlitzaussparungen 77a, 77b für die Schnittfunktion vollständig freigelegt. In Figur 6a ist die Perforationsnase 45b und die zugeordnete Schlitzaussparung 77b sowie die Schneide 37 aktivierend freigelegt, sodass sie das nicht näher dargestellte Papierbahnmaterial wunschgemäß perforieren/schneiden. Das somit abgeschnittene, vorlaufende Füllmaterialerzeugnis hat benachbart der Schnittkante, die sich senkrecht zur Förderrichtung F erstreckt, eine in Querrichtung angeordnete Reihe von Perforationen, welche ein Auffalten des vorgeformten Füllmaterialerzeugnisses verhindern.

Bei einem Weiterdrehen der Werkzeugteile 21, 23 in Drehrichtung R kommt die vorlaufende Perforationsnase 45b aus dem Eingriff mit der zugeordneten Schlitzaussparung 77b, wodurch gleichzeitig wegen der Elastizität des PU-Schaums die Abstreiferfunktion des PU-Schaumkörpers 61 sowie des Deformationsbalkens 83b ausgeführt wird. Diese schieben unter Umständen anhaftendes Papierbahnmaterial von den jeweiligen Stanzrändern 45, 79 sowie der Schneide 37 ab, wodurch eine Ablenkung des vorkonfektionierten Füllmaterialerzeugnisses aus der Förderbahn verhindert wird und damit die Papierstaugefahr vermindert ist.

Die nachlaufende Perforationsnase 45a kommt anschließend in Eingriff mit der entsprechenden Schlitzaussparung 77a (siehe Figur 6b). Auf diese Weise wird nun auch der vorlaufende Schnittrand des Füllmaterialerzeugnisses nahe dem bereits eingebrachten Schnittrand mit einer Reihe in Querrichtung hintereinander angeordneter Perforationen versehen. Die verstärkte Wandung an der Schlitzaussparung 77a verdrängt dem PU-Schaumkörper 61 benachbarte Perforationsnase 45a, wodurch diese freigelegt wird, und umgekehrt betreffend den Deformationsbalken 83b. Zu diesem Zeitpunkt ist die Schneide 37 bereits aus dem Eingriff mit den Schneidkissen 83 gelangt, sodass zumindest der Schnittvorgang fertiggestellt ist.

Wie in den Figuren 6a bis 6c ersichtlich ist, wird das Verpackungsmaterialerzeugnis an der in Querrichtung verlaufenden geradlinigen Schneide 37 mit einem Hieb geschnitten, weil der zylindrische Umfangsdrehmantel der Schneide 37 den Förderpfad der vorgeformten Papierbahn tangential schneidet.

Beim weiteren Ausfahren der Werkzeugteile 21, 23 und der elastischen Rückstellkräfte wird jegliches Papierbahnmaterial, das unter Umständen an der Perforationsnase 45a, 45b, an den Schlitzaussparungen 77a, 77b oder der Schneide 37 hängengeblieben ist, abgestriffen, wodurch ein Papierbahnmaterialstau weitestgehend vermieden ist. Es sei klar, dass die Abstreiferfunktion bei Verwendung des alternativen Aufnahmewerkzeugteils 123 von dem elastischen PU-Schaumkörper 61 übernommen wird. Wie in den Figuren 7a bis 7c zu erkennen ist, funktioniert das Perforationswerkzeug 11 mit dem alternativen Aufnahmewerkzeugteils 123 im Übrigen wie mit Bezug auf die Figuren 6a bis 6c beschrieben.

Es sei auch klar, dass die Abstreiferfunktion durch andere Bauteile anstatt dem elastischen PU-Schaumkörper 61 realisiert sein kann. Die Abstreiferbauteile sind an dem Nasenwerkzeugteil 21 beweglich angebracht und führen eigenständig eine Abstreiferrelativbewegung relativ zur Perforationsnase 45a, 45b, der Perforationsaufnahme und/oder dem Schneidmesser 37 aus. Das bewegliche Abstreiferbauteil kann beispielsweise im Bereich des durch die Greiferbacken 51a, 51b begrenzten Hohlraums 55 angeordnet sein, wobei die Abstreiffunktion beispielsweise ein perforationsnasen- und/oder perforationsaufnahmenahes, federbelastbares Schiebeelement sein kann.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Fertigungsvorrichtung
- 5: Prägeradpaar
- 7: Werkzeugstation
- 11: Perforationswerkzeug
- 13: Gehäuseteil
- 15: Abgabeöffnung
- 21: Nasenwerkzeugteil
- 23, 123: Aufnahmewerkzeugteil
- 25: Grundgerüst
- 27: Nasenwelle
- 31a,b: Klemmplatten
- 33: Aufnahmespalt
- 35: Schneidmesser
- 37: Schneide
- 41: Endrandabschnitt
- 43: Nabenringrahmen
- 45a,b: Perforationsnasen
- 47: Stanzränder
- 51a,b: Greifbacken
- 55: Hohlraum
- 57: Abstreifer
- 59: Durchgangslöcher
- 61: PU-Schaumkörper
- 63, 163: Grundgerüst
- 65, 165: Perforationsaufnahmewelle
- 67a,b, 167a,b: Halteplatten
- 71, 171: Sitz
- 73, 173: Stempelkissen
- 74, 174: Nabenringrahmen
- 75, 175: Endrandbereich
- 77a,b, 177a,b: Schlitzaussparungen
- 79, 179: Stanzrand
- 83, 183: Schneidkissen
- 83a,b: Deformationsbalken

- F: Förderrichtung
- R: Drehrichtung

## Patentansprüche

1. Perforationswerkzeug (11) für eine Vorrichtung zum maschinellen Fertigen eines Füllmaterialerzeugnisses (1), das aus einer ein- oder mehrlagigen Papierbahn zu formen ist, wobei das Perforationswerkzeug (11) zum Einbringen einer Perforation in das Füllmaterialerzeugnis (1) ausgelegt ist **dadurch gekennzeichnet, dass** das Perforationswerkzeug (11) wenigstens eine Perforationsnase (45a, 45b), und wenigstens eine Perforationsaufnahme umfasst, wobei die wenigstens eine Perforationsnase (45a, 45b) und die wenigstens eine Perforationsaufnahme derart einander zugeordnet sind, dass zum Perforieren die wenigstens eine Perforationsnase (45a, 45b) bezüglich der wenigstens einen Perforationsaufnahme ein- und ausfahren kann, und wenigstens einen Abstreifer (57), der der wenigstens einen Perforationsnase (45a, 45b) und/oder der wenigstens einen Perforationsaufnahme derart zugeordnet ist, dass beim Ausfahren perforiertes Füllmaterialerzeugnis von der wenigstens einen Perforationsnase (45a, 45b) und/oder von der wenigstens einen Perforationsaufnahme entfernt wird, wobei in einem Passivzustand des wenigstens einen Abstreifers (57) ein Eingriffsabschnitt der wenigstens einen Perforationsnase (45a, 45b) und/oder der wenigstens einen Perforationsaufnahme zumindest teilweise umgeben ist, wobei der wenigstens eine Abstreifer (57) beim Einfahren in einen Aktivzustand gebracht ist und beim Ausfahren des wenigstens einen Abstreifers (57) beim Übergang von dessen Aktivzustand in den Passivzustand selbsttätig Material der Papierbahn von der wenigstens einen Perforationsnase (45a, 45b) herunter schieben kann.

2. Perforationswerkzeug (11) nach Anspruch 1, bei dem der wenigstens eine Abstreifer (57) gegenüber der wenigstens einen Perforationsaufnahme und/oder der wenigstens einen Perforationsnase (45a, 45b) ein zusätzliches, vorzugsweise beweglich angeordnetes Bauteil ist.

3. Perforationswerkzeug (11) nach Anspruch 1 oder 2, bei dem der Abstreifer (57) eine elastische Masse (61), wie einen Elastomerkörper, wie ein PU-Schaum, umfasst, in der die wenigstens eine Perforationsnase (45a, 45b) und/oder die wenigstens eine Perforationsaufnahme zumindest teilweise eingebettet ist.

4. Perforationswerkzeug (11) nach einem der vorstehenden Ansprüche, bei dem der Eingriffsabschnitt, insbesondere eine Schneid- oder Stanzkante (47), zumindest teilweise von der elastischen Masse (61) umgeben ist, wobei in dem Aktivzustand des Abstreifers (57) dessen Eingriffsabschnitt von der elastischen Masse (61) durch deren elastische Komprimierung freigelegt ist, wobei der wenigstens eine Abstreifer (57)beim Ausfahren des wenigstens einen Abstreifers (57) beim Übergang von dessen Aktivzustand in den Passivzustand selbsttätig Material der Papierbahn von der wenigstens einen Perforationsnase (45a, 45b) herunter schieben kann, indem sich die komprimierte Masse (61) elastisch entspannt.

5. Perforationswerkzeug (11) nach einem der vorstehenden Ansprüche, bei dem die wenigstens eine Perforationsnase (45a, 45b) und die wenigstens eine Perforationsaufnahme jeweils zueinander drehbar gelagert sind, so dass die wenigstens eine Perforationsnase (45a, 45b) in die wenigstens eine Perforationsaufnahme vorzugsweise zahnradartig ein- und ausdrehen kann.

6. Perforationswerkzeug (11) nach einem der vorstehenden Ansprüche, bei dem die wenigstens eine Perforationsnase (45a, 45b) und die wenigstens eine Perforationsaufnahme jeweils an einer Welle (27) befestigt sind, wobei insbesondere die Perforationsnasenwelle (27) zusätzlich einen Abschneider trägt, dessen vorzugsweise im Wesentlichen geradlinige Schneide (37) sich quer, insbesondere im Wesentlichen senkrecht zur Papierbahnförderrichtung (F) erstreckt, wobei insbesondere der Schneide (37) in Drehrichtung (R) der Welle vor- und/oder nachlaufend wenigstens eine Perforationsnase (45a, 45b) angeordnet ist.

7. Perforationswerkzeug (11) nach Anspruch 6, bei dem dem Abschneider ein Abstreifer (57) zugeordnet ist, insbesondere die Schneide (37) des Abschneiders insbesondere annähernd vollständig in der elastischen Masse (61) des Abstreifers (57) eingebettet ist und vorzugsweise einem an der Perforationsaufnahmewelle (65) angeordneten Stempelkissen (73) zugeordnet ist, so dass beim Abtrennen des Füllmaterialerzeugnisses das Stempelkissen (73) die elastische Masse (61) bei dessen elastischer Komprimierung zurückdrängt, um die Schneide (37) freizulegen, und beim Ausfahren das Stempelkissen (73) die komprimierte elastische Masse (61) freigibt, so dass die elastische Masse (61) wegen deren elastischer Rückstellkraft selbsttätig Material der Papierbahn von der Schneide (37) herunter schieben kann, wobei insbesondere die elastische Masse (61) weicher als das Stempelkissen (73) ist, das weicher als die starre Schneide (37) des Abschneiders ist.

8. Perforationswerkzeug (11) nach Anspruch 6 oder 7, bei dem der Abschneider zwei an der Perforationsnasenwelle (45a, 45b) befestige Klemmplatten (31a, 31b) zum Begrenzen eines Aufnahmespalts (33) aufweist, in dem ein Trennmesser befestigt ist und an dem das Trennmesser mit dessen Schneide (37) radial vorsteht, wobei an einem sich axial erstreckenden Endrand der Klemmplatten (31a, 31b) mehrere in Reihe angeordnete Perforationsnasen (45a, 45b) vorgesehen sind, die sich im Wesentlichen auf die gleiche radiale Höhe wie die Schneide (37) erstrecken, wobei zwei seitliche Greifbacken (51a, 51b) an den Klemmplatten (31a, 31b) befestigt sind und einen Aufnahmeraum (33) begrenzen, in dem der Abstreifer (57) fest aufgenommen ist und der für einen Zugriff, insbesondere einen Deformationszugriff, der wenigstens einen Perforationsaufnahme und/oder des Stempelkissens (73) offen ist, wobei insbesondere die Greifbacken (51a, 51b) sich radial und axial erstreckende Armabschnitte umfassen, die bei der elastischen Deformation des Abstreifers (57) ein Ausweichen verhindern, wobei insbesondere die wenigstens eine Perforationsnase (45a, 45b) vorzugsweise mittels hakenförmigen Eingriff sowohl mit einer Klemmplatte (31a, 31b) als auch mit einer Greifbacke (51a, 51b) kontaktgekoppelt ist.

9. Perforationswerkzeug (11) nach einem der Ansprüche 6 bis 8, bei dem an der Perforationsaufnahmewelle ein Träger für das Stempelkissen angeordnet ist, der wenigstens zwei radial von der Perforationsaufnahmewelle weg erstreckende Halteplatten aufweist, die einen Sitz für das Stempelkissen begrenzen und jeweils eine sich axial erstreckende Endkante aufweisen, welche zur Bildung der jeweiligen Perforationsaufnahme eine Aussparung aufweist, welche für einen Stanzeingriff der Perforationsnase formangepasst ist.

10. Vorrichtung zum maschinellen Fertigen eines dreidimensionalen Füllmaterialerzeugnisses (1), das aus einer ein- oder mehrlagigen Papierbahn zu formen ist, umfassend eine Vorformstation (5), welche die Papierbahn zu einem dreidimensionalen Füllmaterialerzeugnis (1) mit wenigstens einem sich in Bahnrichtung erstreckenden Knautsch-Hohlraum umformt, einen an die Vorformstation (5) in Förderrichtung der Papierbahn anschließenden Abschneider, der einen Papierbahnabschnitt auf die gewünschte Länge des Füllmaterialerzeugnisses (1) von der vorgeformten Papierbahn abtrennt, und ein nach einem der vorstehenden Ansprüche ausgebildetes Perforationswerkzeug (11).

## Claims

1. Perforation tool (11) for an apparatus for the machine production of a cushioning product (1) to be formed from a single- or multi-ply paper strip, wherein the perforation tool (11) is designed to introduce a perforation in the cushioning product (1), **characterized in that** the perforation tool (11) comprises at least one perforation nose (45a, 45b) and at least one perforation reception, wherein the at least one perforation nose (45a, 45b) and the at least one perforation reception are attributed to each other in such a way that the at least one perforation nose (45a, 45b) can move in and out with respect to the at least one perforation reception, and at least one stripper (57) being attributed to the at least one perforation nose (45a, 45b) and/or the at least one perforation reception in such a way that perforated cushioning product is removed by the at least one perforation nose (45a, 45b) and/or the at least one perforation reception on moving out, wherein in a passive state of the at least one stripper (57) an engagement section of the at least one perforation nose (45a, 45b) and/or the at least one perforation reception is at least partly surrounded, wherein the at least one stripper (57) is brought into an active state when moving in and can push off material of the paper strip self-actingly from the at least on perforation nose (45a, 45b) when moving out of the at least one stripper (57) on transition from its active state into the passive state.

2. Perforation tool (11) according to claim 1, the at least one stripper (57) being an additional, preferably movably arranged component with respect to the at least one perforation nose (45a, 45b) and/or the at least on perforation reception.

3. Perforation tool (11) according to claim 1 or 2, the stripper (57) comprising an elastic mass (61), such as an elastomer body, such as PU foam, in which the at least perforation nose (45a, 45b) and/or the at least one perforation reception is embedded at least partly.

4. Perforation tool (11) according to one of the preceding claims, the engagement section, particularly a cutting or punching edge (47) is at least partly surrounded by the elastic mass (61), wherein in the active state of the stripper (57) its the engagement section being exposed by its elastic compression, wherein the at least one stripper (57) can push off material of the paper strip self-actingly from the at least on perforation nose (45a, 45b) when moving out of the at least one stripper (57) on transition from its active state into the passive state, in that the elastic mass (61) relaxes elastically.

5. Perforation tool (11) according to one of the preceding claims, the at least one perforation nose (45a, 45b) and the at least one perforation reception being pivotably supported to each other so that the at least one perforation nose (45a, 45b) can turn in and out in the at least on perforation reception preferably gear-like.

6. Perforation tool (11) according to one of the preceding claims, the at least one perforation nose (45a, 45b) and the at least one perforation reception each being mounted to a shaft (27), wherein particularly the perforation nose shaft (27) additionally carrying a cutter whose preferably essentially rectilinear blade (37) extending transversely, particularly essentially perpendicular to the paper feed direction (F), wherein at least one perforation nose (45a, 45b) being arranged preceding or following particularly the blade (37) in rotation direction (R) of the shaft.

7. Perforation tool (11) according to claim 6, a stripper (57) being attributed to the cutter, particularly the blade of the cutter (37) being particularly almost entirely embedded in the elastic mass (61) of the stripper (57) and being attributed to a stamp pad (73) being arranged preferably at the perforation reception shaft (65), so that the stamp pad (73) pushes the elastic mass (61) back on its elastic compression during cutting in order to expose the blade (37), and releasing the elastic mass (61) when moving out the stamp pad (73) so that the elastic mass (61) can push off material of the paper strip self-actingly from the blade (37) because of its elastic restoring force, wherein particularly the elastic mass (61) is softer than the stamp pad (73), which is softer than the stiff blade (37) of the cutter.

8. Perforation tool (11) according to claims 6 or 7, the cutter having two clamping plates (31a, 31b) mounted to the perforation nose shaft (27) for delimiting a reception gap (33), in which a cutting knife is mounted and at which the cutting knife is protruding radially with its blade (37), wherein at an axial end edge of the clamping plates (31a, 31b) a plurality of perforation noses (45a, 45b) are arranged in a row, perforation noses (45a, 45b) essentially extending to the same radial height as the blade (37), wherein two lateral gripping jaws (51a, 51b) being mounted at the clamping plates (31a, 31b) and delimiting a reception space (33), in which the stripper (57) is received fixedly, and which is open for an access, particularly a deformation access, of the at least on perforation reception and/or of the stamp pad (73), wherein particularly the gripping plates (51a, 51b) comprising arm sections extending radially and axially, which inhibit a dogging during elastic deformation of the stripper (57), wherein particularly the at least one perforation nose (45a, 45b) being contact-coupled to both, the clamping plate (31a, 31b) and with a gripping jaw (51a, 51b) by means of a preferably hook-shaped engagement.

9. Perforation tool (11) according to one of the claims 6 to 8, a carrier for the stamp pad (73) being arranged at the perforation reception shaft (65) having at least two holding plates (67a, 67b) extending radially away from the perforation reception shaft (65), the holding plates (67a, 67b) delimiting a seat (71) for the stamp pad (73) and each having an axially extending end edge, which have a recess for the formation of the respective perforation reception, the recess being form-adapted for a stamp engagement of the perforation nose.

10. Apparatus for the machine production of a three-dimensional cushioning product (1) to be formed from a single- or multi-ply paper strip, comprising a preforming station (5), which forms the paper strip into a three-dimensional cushioning product (1) with at least on crumple hollow space extending in strip direction, a cutter following the preforming station (5) in feed direction, which cuts off a paper strip section to the desired length of the cushioning product (1), and a perforation tool (11) according to one of the preceding claims.

## Revendications

1. Outil de perforation (11) pour dispositif de fabrication mécanique d'un produit servant de matériau de remplissage (1) qui doit être moulé à partir d'une bande de papier à une ou plusieurs couches, l'outil de perforation (11) étant conçu pour pratiquer une perforation dans le produit servant de matériau de remplissage (1), **caractérisé en ce que** l'outil de perforation (11) comprend au moins un bec de perforation (45a, 45b) et au moins un support de perforation, l'au moins un bec de perforation (45a, 45b) et l'au moins un support de perforation étant associés l'un à l'autre de manière à ce que, pour la perforation, l'au moins un bec de perforation (45a, 45b) puisse entrer et sortir par rapport à l'au moins un support de perforation, et au moins un racleur (57) qui est associé à l'au moins un bec de perforation (45a, 45b) et/ou à l'au moins un support de perforation de manière à ce que, lors de sa sortie, du produit servant de matériau de remplissage soit éloigné de l'au moins un bec de perforation (45a, 45b) et/ou de l'au moins un support de perforation, sachant que, dans un état passif de l'au moins un racleur (57), une section d'engrènement de l'au moins un bec de perforation (45a, 45b) et/ou de l'au moins un support de perforation est entourée du moins partiellement, l'au moins un racleur (57) étant, lors de l'entrée, mis dans un état actif et, lors de la sortie de l'au moins un racleur (57), lors de la transition de son état actif vers son état passif, pouvant pousser automatiquement vers le bas du matériau de la bande de papier depuis l'au moins un bec de perforation (45a, 45b).

2. Outil de perforation (11) selon la revendication 1, dans lequel l'au moins un racleur (57) en face de l'au moins un support de perforation et/ou de l'au moins un bec de perforation (45a, 45b) est une pièce supplémentaire, de préférence disposée de manière mobile.

3. Outil de perforation (11) selon la revendication 1 ou 2, dans lequel le racleur (57) comprend une masse élastique (61), comme un corps en élastomère, tel qu'une mousse de PU, dans lequel l'au moins un bec de perforation (45a, 45b) et/ou l'au moins un support de perforation est encastré du moins partiellement.

4. Outil de perforation (11) selon une des revendications précédentes, dans lequel la section d'engrènement, en particulier une arête de coupe ou d'estampage (47), est entourée du moins partiellement par la masse élastique (61), sachant que, dans l'état actif du racleur (57), sa section d'engrènement est dégagée par la masse élastique (61) grâce à la compression élastique de celle-ci, l'au moins un racleur (57), lors de la sortie de l'au moins un racleur (57), lors de la transition de son état actif dans l'état passif, pouvant pousser automatiquement vers le bas du matériau de la bande de papier depuis l'au moins un bec de perforation (45a, 45b) par le fait que la masse comprimée (61) se détend élastiquement.

5. Outil de perforation (11) selon une des revendications précédentes, dans lequel l'au moins un bec de perforation (45a, 45b) et l'au moins un support de perforation s'appuient respectivement en rotation l'un par rapport à l'autre, de sorte que l'au moins un bec de perforation (45a, 45b) peut tourner vers l'intérieur et vers l'extérieur dans l'au moins un support de perforation, de préférence à la manière d'une roue dentée.

6. Outil de perforation (11) selon une des revendications précédentes, dans lequel l'au moins un bec de perforation (45a, 45b) et l'au moins un support de perforation sont respectivement fixés à un arbre (27), l'arbre du bec de perforation (27) supportant en outre un séparateur dont la lame (37) de préférence sensiblement rectiligne s'étend transversalement, en particulier perpendiculairement, au sens de transport de la bande de papier (F), au moins un bec de perforation (45a, 45b) étant en particulier disposé en amont et/ou en aval de la lame (37) dans le sens de rotation (R) de l'arbre.

7. Outil de perforation (11) selon la revendication 6, dans lequel est associé au séparateur un racleur (57), en particulier la lame (37) du racleur étant en particulier encastrée approximativement entièrement dans la masse élastique (61) du racleur (57), et étant associée de préférence à un coussin de poinçonnage (73) disposé au niveau de l'arbre du support de perforation (65), de sorte que, lors de la sectionnement du produit servant de matériau de remplissage, le coussin de poinçonnage (73) refoule la masse élastique (61) lors de sa compression élastique afin de dégager la lame (37) et, lors de la sortie, le coussin de poinçonnage (73) dégage la masse élastique (61), de sorte que la masse élastique (61), en raison de sa force de réinitialisation élastique, peut pousser automatiquement du matériau de la bande de papier vers le bas depuis la lame (37), la masse élastique (61) étant en particulier plus molle que le coussin de poinçonnage (73) qui est plus mou que la lame rigide (37) du séparateur.

8. Outil de perforation (11) selon la revendication 6 ou 7, dans lequel le séparateur présente deux plaques de serrage (31a, 31b) fixées à l'arbre du bec de perforation (45a, 45b) pour limiter un intervalle de réception (33) dans lequel un couteau de sectionnement est fixé et au niveau duquel le couteau de sectionnement est en saillie radiale par sa lame (37), étant prévus, à un bord terminal s'étendant axialement des plaques de serrage (31a, 31b), plusieurs becs de perforation (45a, 45b) disposés en rangée et qui s'étendent sensiblement à la même hauteur radiale que la lame (37), deux mâchoires de préhension latérales (51a, 51b) étant fixées aux plaques de serrage (31a, 31b) et limitant un espace récepteur (33) dans lequel le racleur (57) est reçu fixement et qui est ouvert à une intervention, en particulier une intervention de déformation, de l'au moins un support de perforation et/ou du coussin de poinçonnage (73), les mâchoires de préhension (51a, 51b) comprenant des sections de bras s'étendant radialement et axialement qui, lors de la déformation élastique du racleur (57), empêchent un ramollissement, l'au moins un bec de perforation (45a, 45b) étant couplé par contact, de préférence au moyen d'un système d'engrènement en forme de crochet, aussi bien à une plaque de serrage (31a, 31b) qu'à une mâchoire de préhension (51a, 51b).

9. Outil de perforation (11) selon une des revendications 6 à 8, dans lequel est disposé, au niveau de l'arbre de support de perforation, un support destiné au coussin de poinçonnage et qui présente au moins deux plaques de retenue s'étendant radialement depuis l'arbre de support de perforation et qui limite un siège pour le coussin de poinçonnage et présente respectivement un bord terminal s'étendant axialement qui présente un évidement pour constituer le support de perforation respectif dont la forme est adaptée pour une intervention d'estampage du bec de perforation.

10. Dispositif de fabrication mécanique d'un produit tridimensionnel servant de matériau de remplissage (1) qui doit être formé à partir d'une bande de papier à une ou plusieurs couches, comprenant une station d'ébauchage (5) qui déforme la bande de papier en un produit tridimensionnel servant de matériau de remplissage (1) comportant une cavité chiffonnée s'étendant dans le sens de la bande, un séparateur suivant la station d'ébauchage (5) dans le sens de transport de la bande de papier et qui sépare une section de bande de papier à la longueur souhaitée du produit servant de matériau de remplissage (1) de la bande de papier ébauchée, et un outil de perforation (11) réalisé selon une des revendications précédentes.
